# EUROPÄISCHE PATENTSCHRIFT

(11) **EP 0 876 638 B1**
(45) Veröffentlichungstag und Bekanntmachung des Hinweises auf die Patenterteilung: **07.11.2001**
(21) Anmeldenummer: 96930020.1
(22) Anmeldetag: 06.08.1996
(51) Int. Cl.: G03G 15/20

(54) **TRENNMITTELAUFTRAGSVORRICHTUNG ZUM AUFTRAGEN VON TRENNMITTEL AUF DIE OBERFLÄCHE EINER FIXIERWALZE EINES ELEKTROGRAFISCHEN DRUCK- ODER KOPIERGERÄTES**
DEVICE FOR APPLYING RELEASE AGENT TO THE SURFACE OF A FIXING ROLLER OF AN ELECTROGRAPHIC PRINTER OR COPIER
DISPOSITIF POUR L'APPLICATION D'UN AGENT SEPARATEUR A LA SURFACE D'UN ROULEAU DE FIXAGE D'UNE MACHINE D'IMPRESSION OU DE COPIAGE ELECTROGRAPHIQUE

(30) Priorität: 26.01.1996 DE 19602775
(43) Veröffentlichungstag der Anmeldung: 11.11.1998
(73) Patentinhaber: Océ Printing Systems GmbH, 85586 Poing (DE)
(72) Erfinder: WITTMANN, Franz, D-84424 Isen (DE)
(74) Vertreter: Schaumburg, Thoenes & Thurn
(86) Internationale Anmeldenummer: DE9601471
(87) Internationale Veröffentlichungsnummer: WO9727517

(56) Entgegenhaltungen:
- EP-A- 0 480 666
- DE-A- 3 941 195
- US-A- 3 859 957
- US-A- 5 049 944

## Beschreibung

Trennmittelauftragsvorrichtung zum Auftragen von Trennmittel auf die Oberfläche einer Fixierwalze eines elektrografischen Druck- oder Kopiergerätes

Die Erfindung betrifft eine Trennmittelauftragsvorrichtung. Die Trennmittelauftragsvorrichtung trägt auf die Oberfläche einer Fixierwalze eines nach dem Umdruckprinzip arbeitenden elektrografischen Druck- oder Kopiergerätes Trennflüssigkeit auf.

Bei elektrografischen Druck- oder Kopiergeräten werden Ladungsbilder auf einem Zwischenträger, z.B. einer Fotoleitertrommel erzeugt, die dann auf Grund elektrostatischer oder magnetischer Kräfte mit einem Entwicklergemisch einer Entwicklerstation eingefärbt werden. Die eingefärbten Ladungsbilder werden in einer Umdruckstation auf einen Aufzeichnungsträger in Form von Einzelblättern oder Endlospapier umgedruckt und anschließend thermisch fixiert. Zur thermischen Fixierung ist aus US-A-33 24 791 bekannt, eine Fixierstation mit zwei Walzen zu verwenden, zwischen denen der Träger des Tonerbildes hindurchbewegt wird. Die eine dem Tonerbild zugewandte Fixierwalze wird erhitzt, die andere drückt den Träger mit dem Tonerbild gegen die Fixierwalze. Durch Wärme und Druck wird dann der Toner eingeschmolzen.

Um zu verhindern, daß Toner an der Oberfläche der Fixierwalze hängenbleibt, wird deren Oberfläche mit Trennflüssigkeit, z.B. Silikonöl benetzt. Zum Aufbringen dieser Trennflüssigkeit auf die Fixierwalze ist aus DE-C-39 42 147 eine Trennmittelauftragsvorrichtung bekannt, bei der ein aus Filz bestehendes Antragselement von einem sich längs der Fixierwalze erstreckenden Andruckkörper gegen die Fixierwalze gedrückt wird. Auf der von der Fixierwalze abgewandten Seite des Antragselements ist ein Dosierrohr vorgesehen, das in seiner Längserstreckung Austrittsöffnungen enthält. In das Dosierrohr gepumptes Trennmittel tritt aus den Öffnungen aus und gelangt so auf das Antragselement.

Um die Benetzung der Oberfläche der Fixierwalze der Breite eines Aufzeichnungsträgers anpassen zu können, ist im Dosierrohr ein drehbarer Steuerkeil enthalten. Je nach Stellung dieses Steuerkeils können mehr oder weniger Austrittsöffnungen verschlossen werden, wodurch nur an den mit dem Aufzeichnungsträger in Kontakt kommenden Bereich der Fixierwalze Trennmittel abgegeben wird. Die Lage des Steuerkeils wird durch einen Stellmotor stets der im Druck- oder Kopiergerät erarbeiteten Aufzeichnungsträgerbreite angepaßt.

Es hat sich nun gezeigt, daß die Anpassung der Beölungsbreite sehr genau erfolgen muß. Wird zuviel Trennmittel aus dem Trennmitteldosierrohr abgegeben, dann kommt es zu Verschmutzungen in der Fixierstation und benachbarten Aggregaten des Druck- oder Kopiergerätes. Gelangt zu wenig Trennmittel auf die Oberfläche der Fixierwalze, dann entstehen Druckbildstörungen. Ein zufriedenstellendes Druckergebnis kann deshalb nur erzielt werden, wenn die Breitenanpassung des Trennmittelauftrags zuverlässig funktioniert.

Die Trennmittelauftragsvorrichtung ist jedoch auf Grund ihres unmittelbaren Kontakts und der erwärmten Fixierwalze hohen Temperaturen ausgesetzt. Diese hohen Temperaturen führen zu einer besonderen Belastung auch des Motors zum Verstellen des Steuerkeils im Dosierrohr. Dieser Stellmotor versagt deshalb häufig seinen Dienst.

Es ist weiterhin aus der DE-A1-3941195 eine Trennmittelauftragsvorrichtung zum Auftragen von Trennmittel auf die Oberfläche einer Fixierwalze eines elektrografischen Druck- oder Kopiergerätes bekannt, die einen sich längs der Fixierwalze erstreckenden Andruckkörper und ein an Führungselementen des Andruckkörpers anliegendes Antragselement aufweist, über das

Trennmittel auf die Fixierwalze aufgebracht wird. Zur Zuführung des Trennmittels zum Antragselement ist achsenparallel zur Fixierwalze eine Kanüle vorgesehen, die aus porösem Textilfaserwerkstoff bestehen kann.

Der vorliegenden Erfindung liegt die Aufgabe zugrunde, eine Trennmittelauftragsvorrichtung zum Auftragen von Trennmittel auf die Oberfläche einer Fixierwalze eines elektrografischen Druck- oder Kopiergeräts aufzuzeigen, die auch bei großer thermischer Beanspruchung eine zuverlässige Beölung der Fixierwalze ohne Störungen des Druckbildes und ohne Verschmutzung der Fixierstation und benachbarter Aggregate des Druck- oder Kopiergerätes gewährleistet.

Diese Aufgabe wird durch die im Patentanspruch 1 angegebenen Merkmale gelöst. Weiterbildungen und Ausgestaltungen der Erfindung sind in Unteransprüchen angegeben.

Durch die erfindungsgemäße Lösung ist auch bei großer thermischer Beanspruchung eine zuverlässige Beölung der Fixierwalze ohne Störungen des Druckbildes und ohne Verschmutzung der Fixierstation und benachbarter Aggregate des Fotokopiergeräts gewährleistet. Bei der Lösung wird ganz auf Verstellmechanismen verzichtet. Durch das Zusammenwirken von Rinne und Docht steht entlang der Fixierwalze stets die benötigte Menge an Trennmittel zur Verfügung. Die Rinne enthält eine bestimmte Menge der Flüssigkeit, die sich in der Rinne auf Grund der Schwerkraft gleichmäßig verteilt. Das Trennmittel kann der Rinne kontinuierlich oder in Intervallen auf der einen Seite zugeführt und auf der anderen Seite entnommen werden. Vorzugsweise ist die Rinne jedoch an ihren Enden geschlossen.

Der Docht taucht in die Rinne, über. deren gesamte Längserstreckung ein. Der Docht nimmt das Trennmittel aus der Rinne durch Kapillarwirkung auf. Diese Kapillarwirkung sorgt dafür, daß in Bereichen, in denen eine größere Menge Trennmittel vom Docht zum Antragselement abgegeben wird, eine entsprechende Menge des Trennmittels vom Docht aufgesaugt wird. Eine gute Kapillarwirkung und Saugfähigkeit wird bei Verwendung von PTFE, Polyamid, Polyimid und bei Kombinationen dieser genannten Stoffe erreicht. Auf Grund der guten Saugfähigkeit des Dochtes dient dieser auch als Trennmittelspeicher. Auf Grund dieser Speicherwirkungen kann auf schwankenden Trennmittelbedarf reagiert werden. Außerdem wirkt sich eine ungleichmäßige Zufuhr des Trennmittels zum Docht nicht auf die Qualität des Trennmittelauftrags auf der Fixierwalze aus.

Gemäß einer Weiterbildung und Ausgestaltung der Erfindung erfolgt die Zufuhr des Trennmittels unmittelbar zum Docht. Dazu erstreckt sich ein Trennmitteldosierrohr entlang des Dochtes über die nutzbare Breite der Fixierwalze. Aus Austrittsöffnungen dieses Trennmitteldosierrohrs wird Trennmittel zum Docht abgegeben. Überschüssiges Trennmittel gelangt vom Docht in die Rinne. Dies bewirkt eine beschleunigte Aufnahme des Trennmittels durch den Docht. Vorzugsweise wird ein Abstand zwischen dem Trennmitteldosierrohr und dem Docht durch eine elastische Lippe überbrückt. Diese ist flüssigkeitsdicht mit dem Trennmitteldosierrohr gekoppelt und in Richtung zur Rinne geneigt. Diese Lippe gewährleistet, daß sämtliches aus den Austrittsöffnungen austretende Trennmittel zum Docht geleitet wird. Die Austrittsöffnungen sind entsprechend oberhalb des Kopplungsbereichs zwischen Trennmitteldosierrohr und Lippe angeordnet.

Gemäß einer weiteren Weiterbildung und Ausgestaltung der Erfindung ist die Rinne Bestandteil des unteren Führungselements. Das obere Führungselement enthält eine hinterschnittene Längsnut, in die eine verdickte Längsseite des Dochtes einziehbar ist. Der Docht kann dadurch von einer Seite her in die Längsnut des oberen Führungselements eingezogen werden. Der Hinterschnitt dieser Längsnut gewährleistet einen sicheren Halt des Dochtes im oberen Führungselement. Da der Docht auf der einen Seite in die Rinne eintaucht, und auf der gegenüberliegenden Seite sich in der Längsnut befindet, verbindet er das untere und das obere Führungselement miteinander.

Gemäß einer weiteren Weiterbildung und Ausgestaltung der Erfindung enthält die beidseitig verschlossene Rinne in ihren Längserstreckungen Wandungen unterschiedlicher Höhe. Die niedrigere Wandung liegt am Antragselement an, so daß überschüssiges Trennmittel an das Antragselement abgegeben wird. Überschreitet der Trennflüssigkeitspegel die Höhe der niedrigen Wandung, fließt es in Richtung des Antragselements ab und wird von diesem aufgenommen und abtransportiert. Damit ist ein definierter Überlauf vorhanden, der nicht zu einer Verschmutzung der Fixierstation und benachbarter Funktionselement des Druck- oder Kopiergeräts durch Heruntertropfen des Trennmittels führen kann.

Gemäß einer weiteren Weiterbildung und Ausgestaltung der Erfindung ist der Andruckkörper federnd gelagert. Durch diese Anfederung ist ein Toleranzausgleich der rotierenden und thermischen Belastungen ausgesetzten Fixierwalze zur Trennmittelauftragsvorrichtung gewährleistet. Genaue Einstellarbeiten entfallen auf Grund der Anfederung des Andruckkörpers zur Fixierwalze hin.

Gemäß einer weiteren Weiterbildung und Ausgestaltung der Erfindung dient als Antragselement ein Vlies mit einer Dicke zwischen 0,2 bis 0,3 mm. Dieses Vlies ist wesentlich dünner als herkömmliche Vliese. Vorzugsweise wird als Vliesmaterial Polyamid, Polyimid und Teflon oder Kombinationen daraus verwendet. Mittels des dünnen Vlieses kann eine größere Länge des Vlieses auf kleinem Raum aufgewickelt werden. Bei unveränderten Wartungsintervallen ist durch die erhöhte Vlieslänge eine erhöhte Vliesgeschwindigkeit realisierbar. Dadurch ist eine höhere Qualität der Reinigung der Fixierwalze gewährleistet, weil eine Verstopfung des Vlieses durch Schmutz verhindert werden kann. Das dünne Vlies ermöglicht eine schnelle und direkte Fixierwalzenbeölung. Ein besonderer Vorteil zeigt sich in der verbesserten Kapillarwirkung und Saugfähigkeit. Die Übertragung des Trennmittels zum Vlies mit Hilfe des Dochtes gewährleistet eine optimale Benetzung des Vlieses unabhängig von thermischen und geometrischen Toleranzen.

Im folgenden wird ein Beispiel der Erfindung anhand der Zeichnung näher erläutert. Dabei zeigen
- Figur 1: eine schematische Schnittdarstellung einer Trennmittelauftragsvorrichtung mit Fixierwalze und
- Figur 2: eine perspektivische Darstellung eines oberen Führungsmittels gemäß Figur 1.

In einem hier nicht im einzelnen dargestellten elektrografischen Druck- oder Kopiergerät ist in einer Thermofixierstation eine in Figur 1 dargestellte Trennmittelauftragsvorrichtung zum Auftragen von Trennmittel L auf die Oberfläche einer. Fixierwalze F zugeordnet. Die Prinzipdarstellung zeigt die Fixierwalze F, die im Uhrzeigersinn umläuft. Nicht dargestellt sind die Andruckwalze der Fixierstation und der zwischen beiden Walzen geführte Aufzeichnungsträger. Dargestellt ist aber die Vorrichtung zum Auftragen von Trennmittel auf die Oberfläche der Fixierwalze F. Als Antragselement V dient ein Vlies, das eine Dicke.von 0,2 bis 0,3 mm aufweist. Es besteht aus Polyamid, Polyimid oder Teflon. Das Antragselement V trägt Silikonöl oder ein anderes, geeignetes wärmebeständiges Trennmittel in flüssiger Form vorzugsweise auf die gesamte Oberfläche der Fixierwalze F auf. Um dies zu gewährleisten, erstreckt sich das Antragselement V mit seiner gesamten Breite über die gesamte axiale Länge der Fixierwalze F. Das Antragselement V ist darüber hinaus in einem vorbestimmten Umfangsbereich an die Fixierwalze F angelegt.

Im Betriebszustand steht das Antragselement V andauernd mit der Oberfläche der Fixierwalze F in Kontakt. Dabei nimmt das Antragselement V Schmutzteilchen, wie z.B. Tonerparikel oder von dem Aufzeichnungsträger mitgeführten Staub auf. Um eine einwandfreie Funktion zu gewährleisten, wird vorzugsweise der an der Fixierwalze F anliegende Bereich des Antragselements V entweder kontinuierlich langsam, gegebenenfalls aber auch in zeitlichen Abständen abschnittsweise erneuert. Dazu ist eine nicht dargestellte Vorratsrolle, von der das Antragselement V abgezogen wird, sowie eine nicht dargestellte Aufnahmerolle vorgesehen, die das verbrauchte Antragselement V aufnimmt. Die Aufnahmerolle wird z.B. durch einen Motor angetrieben. Die vom Motor hervorgerufene Transportrichtung des Antragselements läuft der Bewegung der Fixierwalze F entgegen, so daß das verbrauchte Antragselement V alle durch Abstreifen von der Oberfläche der Fixierwalze F aufgenommene Verunreinigungen mitführt und immer eine ausreichende Fläche relativ frischen Antragselements V zur Verfügung steht.

Der Umfangsbereich, an dem das Antragselement V mit der Oberfläche der Fixierwalze F steht, wird durch den Abstand zweier sich parallel zueinander in axialer Richtung der Fixierwalze F erstreckender Führungselemente OB, UB definiert. Diese Führungselemente UB, OB sind vertikal übereinander angeordnet, so daß von einem oberen Führungselement OB und einem unteren Führungselement UB gesprochen werden kann. Die beiden Führungselemente OB, UB werden durch Federn S1, S2, die im Bereich der Stirnseiten der Führungselemente UB, OB angeordnet sind, zur Oberfläche der Fixierwalze F gedrückt. Die Anordnung der Federn S1, S2 und ihre Wirkrichtung ist durch Pfeile FS1, FS1' in Figur 2 erkennbar. In der Mitte ihrer Längserstreckung weisen die Führungselemente UB, OB jeweils einen Steg ST1, ST2 auf. Dieser Steg ST1, ST2 ist im Chassis der Fixierstation durch Formschluß unverlierbar gelagert. Der Formschluß ist so ausgeführt, daß einerseits eine ausreichende Ortsstabilität der Führungselemente UB, OB gewährleistet ist und andererseits ausreichend Spiel vorhanden ist, das es erlaubt, die Führungselemente UB, OB über ihre ganze Längserstreckung mittels der Federn S1, S2 gegen die Oberfläche der Fixierwalze F zu drücken. Dies gewährleistet einen gleichmäßigen flächigen Andruck des Antragselements V an die Oberfläche der Fixierwalze F unabhängig von thermischen und geometrischen Toleranzen. Die Pendelung der Führungselemente UB, OB gewährleistet dadurch eine gleichmäßige Verteilung des Trennmittels L.

Zusätzlich zu ihrer Führungsfunktion für das Antragselement V erfüllen die Führungselemente UB, OB eine weitere Aufgabe. In eine sich im oberen Führungselement OB erstreckende hinterschnittene Längsnut LN ist eine verdickte Längsseite LS eines Dochtes D einziehbar. Der Docht erstreckt sich vorzugsweise über die gesamte Länge der Führungselemente UB, OB. Die der verdickten Längsseite LS gegenüberliegende Längsseite des Dochtes D taucht in eine Rinne UBR, die sich längs im unteren Führungselement UB erstreckt. Die Rinne UBR ist auf der dem oberen Führungselement OB zugewandten Seite offen. Die Längsnut LN und die Rinne UBR verlaufen parallel zueinander. Ihr vertikaler Abstand zueinander entspricht in etwa der Breite des Dochtes D. Dies bedingt, daß der Docht D im wesentlichen ohne Wellenbildung, ähnlich einem aufgehängten Tuch vom oberen Führungselement OB bis in die Rinne UBR des unteren. Führungselements UB hängt. Die Anordnung von Längsnut LN und Rinne UBR ist so gewählt, daß der Docht D das Antragselement V über die gesamte Längserstreckung berührt. Dies gewährleistet eine Versorgung des Antragselements V mit Trennmittel L, das vom Docht D abgegeben wird.

Der Docht D nimmt das Trennmittel L an zwei Stellen auf. Zum einen saugt der in die Rinne eintauchende Docht D dort vorhandenes Trennmittel L durch Kapillarwirkung ab. Durch Verwendung geeigneter Dochtmaterialien wie PTFE, Polyamid und Polyimid und deren Kombinationen, wird die Kapillarwirkung und Saugfähigkeit für die gute Verteilung des Trennmittels L unterstützt. Durch die gute Kapillarwirkung ist auch gewährleistet, daß in Bereichen entlang der Längserstreckung der Fixierwalze F, in denen ein erhöhten Verbrauch von Trennmittel L erfolgt, stets eine ausreichende Menge dieses Trennmittels zur Verfügung steht. Die Rinne UBR, die an beiden Stirnseiten wannenartig geschlossen ist, unterstützt den Verteilungseffekt des Trennmittels L. Das Trennmittel kann in der Rinne UBR sehr schnell zu den Bereichen mit hohem Trennmittelbedarf fließen, wo es auf kurzem Weg vom Docht D aufgenommen werden kann.

Die eigentliche Trennmittelzufuhr erfolgt durch ein Trennmitteldosierrohr R. Dieses Trennmitteldosierrohr R erstreckt sich in Achsrichtung der Fixierwalze F im Nahbereich der von der Fixierwalze F abgewandten Seite des Dochtes D. In die dem Docht D zugewandte Rohrwandung sind in definierten Abständen eine Mehrzahl von Öffnungen O eingebracht, aus denen Trennmittel L austreten kann. Das Trennmitteldosierrohr R ist vorzugsweise an einem Ende verschlossen und erhält an der offenen Seite über ein beispielsweise aus Schlauch und einer Pumpe ausgestaltetes Zuführsystem Trennmittel L, das nur aus den Öffnungen O in Richtung des Dochtes austreten kann.

Um ein verlustfreies Heranführen des aus den Öffnungen O austretenden Trennmittels G zum Docht D zu gewährleisten, ist in einem Bereich unter den Öffnungen O auf die Oberfläche des Trennmitteldosierrohres R eine elastische Lippe geklebt. Diese elastische Lippe G überbrückt einen Abstand zwischen dem Trennmitteldosierrohr R und dem Docht D über deren gesamte Längserstreckung. Die elastische Lippe G liegt unter Vorspannung mit ihren freien Ende am Docht D an. Die Lippe G ist vorzugsweise in Richtung der Rinne UBR geneigt, wodurch ein schnelles Abfließen des Trennmittels L gewährleist ist.

Das untere Führungselement UB, das die Rinne UBR enthält, ist so ausgeführt, daß die Rinnenwandung, die im Bereich des Antragselements V verläuft, niedriger ist, als die rohrseitige Wandung. Überschüssiges Trennmittel L fließt somit nicht rohrseitig, sondern zum Antragselement V hin ab. Das Antragselement V nimmt das überschüssige Trennmittel L auf, wodurch es abtransportiert wird.

## Patentansprüche

1. Trennmittelauftragsvorrichtung zum Auftragen von Trennmittel (L) auf die Oberfläche einer Fixierwalze (F) eines elektrografischen Druck- oder Kopiergerätes, mit
- einem sich längs der Fixierwalze (F) erstreckenden Andruckkörper (OB,UB),
- einem an Führungselementen (OB,UB) des Andruckkörpers anliegenden Antragselement (V), das in Kontakt mit der Fixierwalze (F) bringbar ist,
- einer Trennmittelzufuhr (UBR, D), die in einem Bereich zwischen den Führungselementen (OB, UB) auf der von der Fixierwalze abgewandten Seite des Antragselements (V) Trennmittel (L) in einem sich längs der Fixierwalze (F) erstrekkenden Trennmittelübertragungsbereich an das Antragselement (V) abgibt, wobei die Trennmittelzufuhr (UBR, D) aufweist:
- eine Rinne (UBR), die unter dem Trennmittelübertragungsbereich angeordnet ist, so daß sich darin das zugeführte Trennmittel (L) über die nutzbare Breite der Fixierwalze (F) verteilt,
- einen in die Rinne (UBR) über die nutzbare Breite der Fixierwalze (F) eintauchenden Docht (D), der sich von der Rinne (UBR) zum Trennmittelübertragungsbereich erstreckt und dort am Antragselement (V) anliegt.

2. Trennmittelauftragsvorrichtung nach Anspruch 1, mit einem Trennmitteldosierrohr (R), das sich entlang des Dochtes (D) über die nutzbare Breite der Fixierwalze (F) erstreckt und Austrittsöffnungen enthält, durch die Trennmittel (L) zum Docht (D) abgebbar ist.

3. Trennmittelauftragsvorrichtung nach Anspruch 2, mit einem Abstand zwischen dem Trennmitteldosierrohr (R) und dem Docht (D) und mit einer den Abstand überbrückenden, elastischen Lippe (G), die flüssigkeitsdicht mit dem Trennmitteldosierrohr (R) gekoppelt ist und in Richtung zur Rinne (R) geneigt ist, so daß aus den Austrittsöffnungen austretendes Trennmittel (L) zum Docht (D) fließen kann.

4. Trennmittelauftragsvorrichtung nach einem der Ansprüche 1 bis 3, mit einem unteren Führungselement (UB) das die Rinne (UBR) enthält und mit einem oberen Führungselement (OB), das eine hinterschnittene Längsnut (LN) enthält, in die eine verdickte Längsseite (LS) des Dochtes (D) einziehbar ist.

5. Trennmittelauftragsvorrichtung nach einem der Ansprüche 1 bis 4, mit einem entgegen der Rotationsrichtung der Fixierwalze (F) transportierbaren Antragselement (V) und mit einer beidseitig verschlossenen Rinne (UBR), die Wandungen unterschiedlicher Höhe enthält, wobei die niedrigere Wandung am Antragselement (V) anliegt, so daß überschüssiges Trennmittel an das Antragselement (V) abgegeben wird.

6. Trennmittelauftragsvorrichtung nach einem der Ansprüche 1 bis 5, mit einer federnden Lagerung des Andruckkörpers (OB, UB).

7. Trennmittelauftragsvorrichtung nach einem der Ansprüche 1 bis 6, mit einem als Antragselement (V) dienenden Vlies, das eine Dicke von 0,2 mm bis 0,3 mm aufweist.

8. Trennmittelauftragsvorrichtung nach Anspruch 7, mit einem aus Polyamid, Polyimid oder Teflon bestehenden Vlies.

## Claims

1. Release agent application means for applying release agent (L) onto the surface of a fixing drum (F) of an electrographic printer or copier device, comprising
-- a pressure member (OB, UB) extending along the fixing drum (F);
-- an application element (V) that can be brought into contact with the fixing drum (F) and that lies against guide elements (OB, UB) of the pressure member;
-- a release agent delivery (UBR, D) that extends in a region between the guide elements (OB, UB) at that side of the application element (V) facing away from the fixing drum and outputs release agent (L) to the application element (V) in a release agent transfer region, whereby the release agent delivery (UBR, D) comprises:
-- a duct (UBR) that is arranged under the release agent transfer region, so that the supplied release agent (L) distributes therein over the usable width of the fixing drum (F),
-- a wick (D) immersing into the duct (UBR) that extends from the duct (UBR) to the release agent transfer region and lies against the application element (V) thereat.

2. Release agent application means according to claim 1, comprising a release agent dosing tube (R) that extends along the wick (D) over the usable width of the fixing drum (F) and contains discharge openings through which release agent (L) can be output to the wick (D).

3. Release agent application means according to claim 2, comprising a distance between the release agent dosing tube (R) and the wick (D), and comprising an elastic lip (G) bridging the distance that is coupled liquid-tight to the release agent dosing tube (R) and is inclined in the direction toward the duct (R) [sic], so that release agent (L) emerging from the discharge openings can flow to the wick (D).

4. Release agent application means according to one of the claims 1 through 3, comprising a lower guide element (UB) that contains the duct (UBR) and comprising an upper guide element (OB) that contains an undercut longitudinal channel (LN) into which a thickened long side (LS) of the wick (D) can be pulled.

5. Release agent application means according to one of the claims 1 through 4, comprising an application element (V) transportable opposite the rotational sense of the fixing drum (F), and comprising a duct (UBR) closed at both sides that contains walls of different height, whereby the lower wall lies at the application element (V), so that excess release agent is output to the application element (V).

6. Release agent application means according to one of the claims 1 through 5, comprising a resilient bearing of the pressure member (OB, UB).

7. Release agent application means according to one of the claims 1 through 6, comprising a fleece serving as application element (V), said fleece exhibiting a thickness of 0.2 mm through 0.3 mm.

8. Release agent application means according to claim 7, comprising a fleece composed of polyamide, polyimide or Teflon.

## Revendications

1. Dispositif d'application d'agent de séparation pour déposer un agent de séparation (L) sur la surface d'un tambour de fixation (F) d'un appareil d'impression électrographique ou d'un copieur, comportant
- un corps presseur (OB, UB) s'étendant selon la longueur du tambour de fixation (F),
- un élément d'apport (V) portant contre des éléments de guidage (OB, UB) du corps presseur, qui peut être mis en contact avec le tambour de fixation (F),
- un dispositif d'amenée d'agent de séparation (UBR, D) qui, dans une zone comprise entre les éléments de guidage (OB, UB) du côté de l'élément d'apport (V) qui est opposé au tambour de fixation, dépose un agent de séparation (L) dans une zone de transfert d'agent de séparation s'étendant selon la longueur du tambour de fixation (F) en contact avec l'élément d'apport (V), le dispositif d'amenée d'agent de séparation (UBR, D) comportant :
- une gouttière (UBR) qui est agencée en-dessous de la zone de transfert d'agent de séparation (L) de sorte que l'agent de séparation amené est réparti sur la largeur utile du tambour de fixation (F),
- une mèche (D) pénétrant dans la gouttière (UBR) sur la largeur utile du tambour de fixation (F), laquelle mèche s'étend de la gouttière (UBR) à la zone de transfert d'agent de séparation et là porte contre l'élément d'apport (V).

2. Dispositif d'application d'agent de séparation selon la revendication 1, comportant un tube de dosage d'agent de séparation (R) qui s'étend le long de la mèche (D) sur la largeur utile du tambour de fixation (F), et qui comporte des ouvertures de sortie par lesquelles l'agent de séparation (L) peut être délivré à la mèche (D).

3. Dispositif d'application d'agent de séparation selon la revendication 2, dans lequel une distance sépare le tube de dosage d'agent de séparation (R) et la mèche (D), et dans lequel une lèvre élastique (G) s'étend sur cette distance, laquelle lèvre est couplée au tube de dosage d'agent de séparation (R) de façon étanche aux liquides et est inclinée en direction de la gouttière (UBR) de telle sorte que l'agent de séparation (L) sortant par les ouvertures de sortie peut s'écouler vers la mèche (D).

4. Dispositif d'application d'agent de séparation selon l'une des revendications 1 à 3, comportant un élément de guidage inférieur (UB) qui comporte la gouttière (UBR), et un élément de guidage supérieur (OB) qui comporte une gorge longitudinale (LN) réalisée en contre-dépouille dans laquelle est inséré un grand côté renflé (LS) de la mèche (D).

5. Dispositif d'application d'agent de séparation selon l'une des revendications 1 à 4, comportant un élément d'apport (V) pouvant défiler dans le sens opposé au sens de rotation du tambour de fixation (F), et une gouttière (UBR) fermée des deux côtés qui comporte des parois de hauteurs différentes, la paroi la plus basse portant contre l'élément d'apport (V) de telle sorte que l'agent de séparation excédentaire est délivré à l'élément d'apport (V).

6. Dispositif d'application d'agent de séparation selon l'une des revendications 1 à 5, dans lequel le corps presseur (OB, UB) est monté en étant sollicité par ressort.

7. Dispositif d'application d'agent de séparation selon l'une des revendications 1 à 6, dans lequel un voile non tissé, d'une épaisseur comprise entre 0,2 mm et 0,3 mm, sert d'élément d'apport (V).

8. Dispositif d'application d'agent de séparation selon la revendication 7, dans lequel le voile non tissé est fabriqué à partir de polyamide, de polyimide ou de Téflon.
